# EUROPÄISCHE PATENTSCHRIFT

(11) **EP 3 658 781 B1**
(45) Veröffentlichungstag und Bekanntmachung des Hinweises auf die Patenterteilung: **11.01.2023**
(21) Anmeldenummer: 18759898.2
(22) Anmeldetag: 20.08.2018
(51) Int. Cl.: F04D 29/44

(54) **DURCHSTRÖMBARE ANORDNUNG**
THROUGHFLOW ASSEMBLY
DISPOSITIF POUVANT ÊTRE TRAVERSÉ

(30) Priorität: 20.09.2017 EP 17192109
(43) Veröffentlichungstag der Anmeldung: 03.06.2020
(73) Patentinhaber: Siemens Energy Global GmbH & Co. KG, 81739 München (DE)
(72) Erfinder: MARTENS, Uwe, 47058 Duisburg (DE); PETRY, Nico, 46147 Oberhausen (DE)
(86) Internationale Anmeldenummer: PCT/EP2018/072379
(87) Internationale Veröffentlichungsnummer: WO 2019/057413

(56) Entgegenhaltungen:
- EP-A1- 2 650 546
- EP-A2- 0 648 939
- EP-A2- 2 778 431
- WO-A1-2011/011335
- JP-A- S5 469 811
- US-A- 2 372 880

## Beschreibung

Die Erfindung betrifft eine Anordnung , die von einem Prozessfluid entlang einer Hauptströmungsrichtung durchströmbar ist, umfassend ein um eine Achse in einer Rotationsrichtung rotierbares Laufrad und einen stromabwärts des Laufrades befindlichen, mit Leitschaufeln beschaufelten stehenden Diffusor , wobei das Laufrad einen Eintritt für eine im Wesentlichen axiale Zuströmung und einen Austritt für eine im Wesentlichen radiale Abströmung aufweist, wobei zwischen einer Radscheibe und einer Deckscheibe des Laufrads sich radial und axial erstreckende Laufschaufeln angeordnet sind, die Laufradkanäle in einer Umfangsrichtung voneinander abgrenzen, wobei der Diffusor sich entlang einer Hauptströmungsrichtung im Wesentlichen radial erstreckt, wobei der Diffusor eine axiale Deckscheibenseite und eine axiale Radscheibenseite aufweist, die zwischen sich eine axiale Kanalbreite des Diffusors begrenzen, wobei der Diffusor einen Diffusoreintritt für eine im Wesentlichen radiale Zuströmung und einen Diffusoraustritt aufweist, wobei zwischen der Radscheibenseite und der Deckscheibenseite des Diffusors sich entlang einer Schaufelhöhenrichtung axial und entlang einer Durchströmungsrichtung radial erstreckende Leitschaufeln angeordnet sind, die Leitschaufelkanäle in einer Umfangsrichtung voneinander abgrenzen.

Eine entsprechende Anordnung ist bereits aus der EP 2 650 546 A1 bekannt. Dort wird vorgeschlagen, die Leitschaufeln in geneigter Form in einem hinter dem Laufrad angeordneten stehenden Diffusor anzuordnen (dihedral vanes). Insbesondere beim sogenannten "low solidity diffusor" (mit Leitschaufeln, die einen verhältnismäßig großen Abstand zueinander in Umfangsrichtung im Verhältnis zu deren Radialerstreckung aufweisen) soll mittels dieser aerodynamischen Maßnahme ein verringerter Druckverlust erzielt werden. Da das Strömungsbild in dem Diffusor jedoch maßgeblich von den Strömungsverhältnissen in und nach dem Laufrad abhängt, können die vorgeschlagenen Maßnahmen je nach Konstellation des Laufrades positive oder negative Effekte haben, so dass der gewünschte Effekt dieser Maßnahme nur unter ganz bestimmten sonstigen aerodynamischen Randbedingungen oder gar nicht eintritt.

Aus der DE 10 2010 020 379 A1 ist bereits ein einstellbarer Radialverdichterdiffusor bekannt, bei dem die axiale Kanalbreite des im Wesentlichen sich radial erstreckenden Diffusors veränderlich ausgebildet ist.

Aus der DE 10 2014 219 107 A1 ist bereits ein Radialverdichterlaufrad bekannt, dessen Deckscheibe und Radscheibe an dem Außenumfang als Kegelflächen ausgebildet sind.

Aus der DE 10 2016 201 256 A1 ist bereits eine Anordnung aus einem Laufrad und einem Diffusor bekannt, bei der die einzelnen Diffusorleitschaufeln unterschiedliche Abstände zu der Rotationsachse aufweisen.

Aus der EP 2 650 546 A1 ist bereits die in Umfangsrichtung geneigte Anordnung von Leitschaufeln in einem Diffusor einer Radialturbomaschine bekannt.

Die Dokumente US 2 372 880 A, EP 2 778 431 A2, WO 2011/011335 A1 zeigen jeweils eine dreidimensionale Diffusor-Leitschaufel-Gestaltung stromabwärts eines offenen Laufrades. Die Strömungsverhältnisse an einem offenen Laufrad sind schon aufgrund der Haftbedingung auch am strömungsführenden Stator gegenüber der Radscheibe am offenen Laufrad nicht mit denen in einem geschlossenen Laufrad vergleichbar. Stromabwärts eines offenen Laufrads ergeben sich daher völlig andere Strömungsbilder, insbesondere hinsichtlich der Unterschiede seitens der Radscheibe und der Deckscheibe.

Das Dokument US 2 372 880 A zeigt einen Diffusor bestückt mit Leitblechen, die eine Verwindung entlang der Blechschaufelhöhe aufweisen, die Profilkrümmung ist bei dieser Ausbildung entlang der Schaufelhöhe konstant.

Die EP 0 648 939 A2 zeigt eine Turbomaschine mit einem geschlossenen Laufrad.

Die EP 2 650 546 A1 zeigt eine Leitschaufelgestaltung mit einer gebogenen Profilschwerpunktslinie entlang der Schaufelhöhe stromabwärts eines geschlossenen Laufrads.

Bisher folgt eine dreidimensionale Gestaltung von Laufradschaufeln und Diffusorschaufeln kaum einer nachvollziehbaren technischen Lehre, die die Aerodynamik der Anordnung zuverlässig gegenüber herkömmlichen Ausführungen verbessert. Die Erfindung hat es sich daher zu Aufgabe gemacht, die Aerodynamik, insbesondere der Leitschaufeln des Diffusors einer derartigen Anordnung mittels der erfindungsgemäßen Lehre zu verbessern.

Zur Lösung der gestellten Aufgabe schlägt die Erfindung eine Anordnung der eingangs definierten Art vor, die mittels des kennzeichnenden Teils des Hauptanspruchs weiter gebildet ist.

Die einzelnen Leitschaufeln lassen sich als ein Stapel von Schaufelprofilen entlang einer Schaufelhöhe definieren. Die Schaufelprofile sind hierbei zweidimensionale Geometrien, die die Schaufelaußenkontur in einer bestimmten Schaufelhöhenposition definieren.

Hierbei versteht die Erfindung unter einer Profilsehne eines Schaufelprofils eine ("gedachte") gerade Verbindungslinie zwischen der Profilvorderkante (Profilnase) und einer Profilhinterkante.

Der Anstellwinkel eines Schaufelprofils entspricht dem Winkel zwischen Tangente an der Profilsehne und der Tangente an der Kreisbewegung des Rotors. Dementsprechend ist der Anstellwinkel entlang der Erstreckung der Schaufel senkrecht zur Schaufelhöhe, also im Wesentlichen parallel zur Hauptströmungsrichtung konstant und kann entlang der Schaufelhöhe variieren.

Eine Skelettlinie (Krümmungslinie) beschreibt einen Profilschnitt bzw. ein Profil einer Schaufel in einer bestimmten Höhenposition dadurch, dass die Skelettlinie (Krümmungslinie) eine von den Mittelpunkten eingeschriebener bzw. die Saugseite und Druckseite des Profils tangierender Kreise definierte Linie ist.

Ausdrücke, wie axial, radial, tangential oder Umfangsrichtung beziehen sich - wenn dies nicht anders angegeben ist - auf eine Rotationsachse des Laufrades der Anordnung. Insbesondere die Begriffe "tangential", "Tangente" und damit in Verbindung stehende Ausdrücke sind in der Beschreibung dieser Erfindung häufig auch mit Bezug auf eine andere Kurve benutzt.

Ein Prozessfluid kann vorliegend ein beliebiges gasförmiges, flüssiges oder mischphasiges Fluid sein. Das Prozessfluid bewegt sich entlang einer Hauptströmungsrichtung durch die Anordnung, die in der Regel Bestandteil einer Turbomaschine ist. Unter der Ausströmungsrichtung wird die mittlere Fortbewegungsrichtung des Prozessfluids in dem Bereich verstanden, der in dem jeweiligen Zusammenhang von gegenständlichen Begrenzungswänden definiert wird. Beispielsweise in dem Diffusor bewegt sich das Prozessfluid durch einzelne von Leitschaufeln axial begrenzte und in Umfangsrichtung begrenzte Strömungskanäle von einem Bereich der Eintrittskanten der Leitschaufeln nach radial außen in einem Bereich von Austrittskanten der Leitschaufeln hinein. Da die Leitschaufeln jeweils eine Krümmung des Profils aufweisen, kann nur von einer im Wesentlichen radialen Hauptströmungsrichtung gesprochen werden. Jedenfalls lässt der Begriff "Hauptströmungsrichtung" lokale Wirbel und Turbulenzen unberücksichtigt.

Das Laufrad der Anordnung weist in der Regel eine Radscheibe und eine Deckscheibe auf. Die Radscheibe begrenzt hierbei Strömungskanäle des Laufrades einerseits nach radial (vorwiegend im Bereich der Einströmung) innen und andererseits zu der axialen Seite (zunehmend mit Nähe zum Laufradaustritt hin) hin, die axial der Einströmseite gegenüberliegt und durch die ein Prozessfluid nicht in das Laufrad einströmt. Die Deckscheibe stellt die der Radscheibe gegenüberliegender Begrenzung von Strömungskanälen des Laufrades dar. Auf der der Radscheibenseite gegenüberliegenden axialen Deckscheibenseite strömt das Prozessfluid axial in das Laufrad ein und wird für die Strömungskanäle des Laufrades nach radial außen hin umgelenkt. Die Deckscheibenseite könnte deswegen auch Zuströmungsseite genannt werden. In Umfangsrichtung werden Strömungskanäle des Laufrades mittels Laufschaufeln voneinander abgegrenzt, wobei die Laufschaufeln die Radscheibe und die Deckscheibe miteinander verbinden.

Im Kontext der gesamten Anordnung definieren die Radscheibe und die Deckscheibe jeweils auch die Radscheibenseite und die Deckscheibenseite, auf die bei der Beschreibung des Diffusors ebenfalls Bezug genommen wird. Die Zuströmung des Diffusors in der erfindungsgemäßen Anordnung erfolgt stets radial von innen nach außen. Bevorzugt ist der Diffusor hierbei auch mit einer im Wesentlichen radial nach außen gerichteten Abströmung in Form eines Diffusoraustritts versehen. Grundsätzlich ist es denkbar, dass der Diffusor auch gekrümmt ausgebildet ist und gegebenenfalls radial-axial, axial oder nach radial-innen abströmt. Grundsätzlich erstreckt sich nach der Erfindung stets ein Abschnitt des Diffusors im Wesentlichen radial. Dieser Abschnitt kann sich vor einer Umlenkung der Strömung in eine axiale oder in eine nach radial innen gerichtete Strömungsrichtung befinden.

Es wird erfindungsgemäß vorgeschlagen, dass ein Eintrittskantenwinkel für jede axiale Schaufelhöhe definiert ist als Winkel zwischen einer Eintrittskantentangente an einer Skelettlinie an einer Eintrittskante der jeweiligen Leitschaufel und einer Umfangstangente durch die Eintrittskante, wobei der Eintrittskantenwinkel deckscheibenseitig kleiner ist als radscheibenseitig.

Hierbei bedeutet eine Umfangstangente, die durch die Eintrittskante verläuft, dass diese Umfangstangente senkrecht zu einem Radialstrahl durch den Eintrittskantenpunkt des jeweiligen Profilschnitts der Leitschaufel verläuft. Der Eintrittskantenwinkel ist hierbei der mathematisch positiv überstrichene Winkel ausgehend von der Umfangstangente bis zu der Eintrittskantentangente an der Skelettlinie. Diese Festlegung der Skelettliniengestaltung an der Eintrittskante für die Radscheibenseite mit Bezug auf die Deckscheibenseite der Diffusorleitschaufel führt zu einer verlustfreieren Einströmung des Prozessfluids in den Diffusor.

Eine vorteilhafte Weiterbildung der Erfindung sieht vor, dass die Differenz zwischen deckscheibenseitigem und radscheibenseitigem Eintrittskantenwinkel mindestens 5° beträgt. Eine erfindungsgemäße Ausgestaltung der Erfindung in dieser Größenordnung führt zu einer deutlichen Verbesserung der aerodynamischen Eigenschaften der Anordnung.

Eine andere vorteilhafte Weiterbildung der Erfindung sieht vor, dass der Anstellwinkel der Leitschaufeln deckscheibenseitig kleiner als radscheibenseitig ist. Diese Ausgestaltung berücksichtigt die Differenz im Strömungsbild nach Austritt aus dem Laufrad zwischen der Deckscheibenseite und der Radscheibenseite zusätzlich, so dass die Aerodynamik weiter verbessert wird.

Diese Verbesserung wird umso deutlicher, wenn die Differenz zwischen deckscheibenseitigem und radscheibenseitigem Anstellwinkel der Leitschaufeln mindestens 5° beträgt.

Eine andere Weiterbildung der Erfindung sieht vor, dass die Strömung nach Austritt aus dem Laufrad vor Eintritt in den Diffusor besonders zweckmäßig vorbereitet wird, wenn der Quotient aus axialer Kanalbreite des beschaufelten Diffusors zum maximalen Laufradaustrittsdurchmesser größer als 0,04 ist.

Eine andere vorteilhafte Weiterbildung der Erfindung sieht vor, dass der Quotient aus axialer Kanalbreite des beschaufelten Diffusors zur axialen Kanalbreite des Laufrades am maximalen Laufradaustrittsdurchmesser kleiner als 0,95 ist. Auf diese Weise wird die Strömung mit dem Eintritt in den Diffusor beschleunigt, so dass die Wirbelbildung hinter dem Laufrad sich reduziert.

Gemäß einer weiteren vorteilhaften Weiterbildung der Erfindung sind die Leitschaufeln derart ausgebildet, dass ein Winkel zwischen einer Tangente an der Skelettlinie im Eintrittskantenbereich zu einer Tangente an der Skelettlinie im Austrittskantenbereich deckscheibenseitig kleiner ist als radscheibenseitig. In anderen Worten kann dieses Merkmal dadurch charakterisiert werden, dass eine durch das jeweilige Profil vorgegebene Umlenkfunktion deckscheibenseitig weniger stark ist als radscheibenseitig. Auch diese Ausgestaltung bezieht sich vorteilhaft auf die besondere Strömungssituation des Prozessfluids nach Austritt aus dem Laufrad und vor Eintritt in den Diffusor.

Eine ähnliche Wirkung hat eine andere vorteilhafte Weiterbildung der erfindungsgemäßen Anordnung, bei der die Leitschaufeln derart ausgebildet sind, dass ein Winkel zwischen einer Tangente an der Skelettlinie im Eintrittskantenbereich zu der Profilsehne deckscheibenseitig kleiner ist als radscheibenseitig. Hierbei ist der Winkel zwischen einer Tangente an der Skelettlinie im Eintrittskantenbereich zu der Profilsehne definiert als der mathematisch positive Winkel von der Tangente an der Skelettlinie im Eintrittskantenbereich zu der Profilsehne.

Eine andere vorteilhafte Weiterbildung der Erfindung sieht vor, dass die Leitschaufeln eine Neigung aufweisen, derart, dass die Eintrittskante deckscheibenseitig gegenüber der radscheibenseitigen Eintrittskante in der Rotationsrichtung des Laufrades um mindestens 10% der axialen Kanalbreite des Diffusors versetzt ist. Insbesondere in Kombination mit den bereits zuvor beschriebenen einzelnen oder einigen Weiterbildungen der Erfindung berücksichtigt diese Ausgestaltung die Unterschiede zwischen der Deckscheibenseite und der Radscheibenseite im Strömungsbild nach Austritt aus dem Laufrad zusätzlich.

Bezugnehmend auf eine derartige Neigung der Eintrittskante in Umfangsrichtung kann auch die Austrittskante in Umfangsrichtung geneigt sein, wobei es nach einer vorteilhaften Weiterbildung der Anordnung besonders zweckmäßig ist, wenn die Leitschaufeln derart ausgebildet sind, dass ein Versatz entgegen der Rotationsrichtung des Laufrades an der Austrittskante von der Deckscheibenseite gegenüber der Radscheibenseite geringer ist als an der Eintrittskante.

Eine harmonische, druckverlustarme Strömungsführung wird insbesondere dann erzielt, wenn der axiale Verlauf (Verlauf in Höhenrichtung) der Leitschaufeln des Diffusors von der Deckscheibenseite bis zur Radscheibenseite kontinuierlich gekrümmt ausgeführt ist.

Im Folgenden ist die Erfindung anhand eines speziellen Ausführungsbeispiels unter Bezugnahme auf Zeichnungen näher verdeutlicht. Es zeigen:
- Figur 1:: einen schematischen Längsschnitt durch eine erfindungsgemäße Anordnung,
- Figur 2:: einen schematischen Längsschnitt durch eine erfindungsgemäße Anordnung als Detail II gemäß Figur 1,
- Figur 3:: einen schematischen Querschnitt durch eine erfindungsgemäße Anordnung,
- Figur 4:: einen schematischen Querschnitt durch eine erfindungsgemäße Anordnung mit zusätzlichen geometrischen Details und
- Figur 5:: einen schematischen Querschnitt durch einen Diffusor einer erfindungsgemäßen Anordnung im Bereich einer einzigen Leitschaufel.

Die Figuren 1 und 2 zeigen in schematischer Darstellung Längsschnitte durch eine erfindungsgemäße Anordnung ARG, wobei Figur 2 ein mit II bezeichnetes Detail der Figur 1 wiedergibt. Eine erfindungsgemäße Anordnung ARG wird von einem Prozessfluid PFF entlang einer Hauptströmungsrichtung MFD von einem Eintritt INL zu einem Austritt EXT durchströmt. Die Anordnung ARG umfasst ein um eine Achse X in Rotationsrichtung RTD rotierbares Laufrad IMP. Stromabwärts des Laufrades IMP befindet sich ein mit Leitschaufeln VNE beschaufelter stehender Diffusor DFF. Das Laufrad IMP weist einen Eintritt INI für eine im Wesentlichen axiale Zuströmung auf und einen Austritt EXI für im Wesentlichen radiale Abströmung.

Die Eignung für die im Wesentlichen axiale Zuströmung bzw. die im Wesentlichen radiale Abströmung des Laufrades zeichnet sich durch den Verlauf des sich durch das Laufrad IMP erstreckenden Strömungskanals bzw. der Laufradkanäle ICH aus. Zwischen einer Radscheibe HWI und einer Deckscheibe SWI des Laufrades IMP befinden sich radial und axial sich erstreckende Laufschaufeln BLD. Die Laufschaufelkanäle ICH sind durch diese Laufschaufeln BLD in einer Umfangsrichtung CDR voneinander abgegrenzt, wie dies den Figuren 3 und 4 entnehmbar ist. Der Diffusor DFF erstreckt sich mit Diffusorströmungskanälen entlang der Hauptströmungsrichtung MFD, die im Wesentlichen radial verläuft. Der Diffusor DFF weist eine axiale Deckscheibenseite SWS und eine axiale Radscheibenseite HWS auf. Diese Nomenklatur lehnt sich an die Anordnung der Deckscheibe SWI und der Radscheibe HWI des Laufrades IMP an. Die axiale Deckscheibenseite SWS und die axiale Radscheibenseite HWS des Diffusors DFF begrenzen zwischen sich eine axiale Kanalbreite IAC des Diffusors DFF. Der Diffusor DFF weist einen Diffusoreintritt IND für eine im Wesentlichen radiale Zuströmung und einen Diffusoraustritt EXD auf.

In der Figur 1 ist der Diffusor in drei sich entlang der Hauptströmungsrichtung MFD erstreckende Abschnitte unterteilt, in ein erstes Diffusordrittel TS1, ein zweites Diffusordrittel TS2 und ein drittes Diffusordrittel TS3. Zwischen der Radscheibenseite HWS und der Deckscheibenseite SWS erstrecken sich entlang einer Schaufelhöhenrichtung axial und entlang einer Durchströmungsrichtung radial erstreckende Leitschaufeln VNE. Die Leitschaufeln VNE grenzen einzelne Leitschaufelkanäle HCN in einer Umfangsrichtung CDR voneinander ab.

In den Figuren 3, 4 und 5 ist jeweils ein Querschnitt der erfindungsgemäßen Anordnung ARG oder eines Ausschnitts davon wiedergegeben, so dass auch erkennbar ist, inwiefern die Leitschaufelkanäle HCN zueinander in einer Umfangsrichtung CDR mittels der Leitschaufeln VNE abgegrenzt sind. Da die Leitschaufeln VNE naturgemäß nicht ein völlig gerades Profil entlang der Hauptströmungsrichtung MFD aufweisen, ist auch die derartige Abgrenzung dementsprechend zu verstehen. Die einzelnen Leitschaufeln VNE lassen sich als ein Stapel von Schaufelprofilen PRL (beispielsweise Schaufelprofil PRL, wie in Figur 5 dargestellt) entlang der Schaufelhöhe definieren. Die Schaufelhöhe verläuft, wie in den Figuren 1, 2 wiedergegeben, parallel zu der Achse X, also axial. Die Schaufelprofile PRL selbst sind zweidimensionale Geometrien, die die Schaufelaußenkontur in einer bestimmten Schaufelhöhenposition definieren. Die eigentliche dreidimensionale Außenkontur der Schaufel auf der jeweiligen Saugseite SCS und Druckseite PRS ergibt sich als eine Flächeninterpolation zwischen den linienhaften Begrenzungskonturen der Schaufelprofile PRL, die jeweils eine linienhafte Vorgabe in der jeweiligen Schaufelhöhenposition (hier auch Axialposition) angeben.

Figur 3 zeigt im Querschnitt schematisch ausschnittsweise die erfindungsgemäße Anordnung ARG mit einem Laufrad IMP und einem sich stromabwärts anschließenden Diffusor DFF, der als Stator STA ausgebildet ist. Zwischen dem Laufrad IMP und dem Diffusor DFF befindet sich ein radiales Spiel RCL eines Radialspaltes. Das Laufrad IMP dreht sich in der Darstellung in einer Umfangsrichtung CDR. Die einzelnen Leitschaufeln VNE des Diffusors DFF sind lediglich als schematische Skelettlinien BWL wiedergegeben. Eine Skelettlinie BWL beschreibt hierbei einen Profilschnitt bzw. ein Profil einer Schaufel in einer bestimmten Höhenposition dadurch, dass die Skelettlinie BWL, auch bisweilen Krümmungslinie genannt, ein von den Mittelpunkten eingeschriebener bzw. die Saugseite und die Druckseite des Profils tangierender Kreise definierte Linie ist. Im Einzelnen zeigt die Figur 5 anhand zweier Kreise CLC exemplarisch, wie Druckseite PRF und Saugseite SCS einer Leitschaufel VNE mittels der eingeschriebenen Kreise CLC die Skelettlinie BWL definieren.

Hierbei zeigt die Figur 5 lediglich einen Axialschnitt durch den Diffusor DFF im Bereich einer Leitschaufel VNS, wobei die Abbildung sowohl für die Deckscheibenseite SWS, als auch für die Radscheibenseite HWS Gültigkeit aufweist.

Die Figur 4 zeigt ähnliche Zusammenhänge in Zusammenschau mit dem Laufrad IMP. Dort ist das Laufrad IMP in drei entlang der Hauptströmungsrichtung MFD aufeinanderfolgende Drittelabschnitte aufgeteilt in etwa ausgehend von einer Laufschaufeleintrittskante ILE bis zu einer Laufschaufelaustrittskante ITE. Hierbei sind Laufschaufeleintrittskante ILE und Laufschaufelaustrittskante ITE nicht zwingend identisch mit dem Eintritt INI des Laufrads bzw. Austritt XEI des Laufrads. Die Hauptströmungsrichtung MFD verläuft im Laufrad IMP auch axial - also in Figur 4 auch in die Zeichnungsebene hinein. Die Information über die Axialerstreckung geht in der axialen Projektion der Laufschaufeln BLD der Figur 4 naturgemäß verloren. Das Laufrad weist einen ersten Laufradabschnitt IS1, einen zweiten Laufradabschnitt IS2 und einen dritten Laufradabschnitt IS3 auf. Im Unterschied zu der Figur 5 zeigt die Figur 4 in jeweils gestrichelter Wiedergabe die Deckscheibenseite SWS und die Radscheibenseite HWS sowohl für eine Laufschaufel BLD als auch für eine Leitschaufel VNE.

Insbesondere der Figur 5 ist entnehmbar, dass ein Eintrittskantenwinkel LEA für jede axiale Schaufel definiert ist als Winkel zwischen einer Eintrittskantentangente TLV der jeweiligen Leitschaufel VNE und einer Umfangstangente CTG durch die Eintrittskante DLE. Der Eintrittskantenwinkel LEA ist hierbei mathematisch positiv gemessen ausgehend von der Umfangstangente CTG auf die Eintrittskantentangente TLV. Die Umfangstangente CTG ist eine Tangente an der Umfangsrichtung in der jeweiligen angegebenen Position, hier an der Position der Eintrittskante DLE. Diese Umfangstangente CTG lässt sich auch definieren als senkrecht zu einem Radialstrahl RAD und dem Referenzpunkt, hier die Eintrittskante DLE beinhaltend.

In den Figuren 4 und 5 ist jeweils auch die Profilsehne VCH des Profils der Leitschaufel VNE in den jeweiligen Schnitt eingezeichnet, die sich von einer Eintrittskante DLE hin zu einer Austrittskante DTE als eine gerade Linie erstreckt. In ähnlicher Weise wie der Eintrittskantenwinkel LEA definiert sich ausgehend von der Profilsehne VCH auch der Anstellwinkel AOA als ein mathematisch positiv gemessener Winkel ausgehend von der Umfangstangente CTG auf die Profilsehne VCH.

Die Figur 4 zeigt diese Zusammenhänge für die Deckscheibenseite SWS und die Radscheibenseite HWS des Diffusors DFF. Die Anordnung ARG sieht vor, dass der Eintrittskantenwinkel LEA deckscheibenseitig kleiner ist als radscheibenseitig bei dem Diffusor DFF. Bevorzugt beträgt die Differenz zwischen dem deckscheibenseitigen und dem radscheibenseitigen Eintrittskantenwinkel LEA mindestens 5 Grad.

Wie auch in Figur 2 dargestellt, beträgt der Quotient aus axialer Kanalbreite SAC des beschaufelten Diffusors DFF zum maximalen Laufradaustrittsdurchmesser mehr als 0,04. Ebenfalls der Figur 2 ist entnehmbar, dass der Quotient aus einer axialen Kanalbreite SAC des beschaufelten Diffusors DFF zur axialen Kanalbreite IAC des Laufrades IMP am maximalen Laufradaustrittsdurchmesser DIE kleiner als 0,95 ist. Besonders bevorzugt, wie auch in Figur 5 dargestellt, ist die Leitschaufel VNE derart ausgebildet, dass ein Winkel, hier genannt Profilkrümmungswinkel VBA, zwischen einer Tangente TLV an der Skelettlinie BWL im Eintrittskantenbereich zu einer Tangente TTV an der Skelettlinie BWL im Austrittskantenbereich TEA deckscheibenseitig kleiner ist als radscheibenseitig. Der Profilkrümmungswinkel VBA ist hierbei auch wieder mathematisch positiv gemessen ausgehend von der Tangente TLV an der Skelettlinie BWL im Eintrittskantenbereich.

Ebenfalls in Figur 5 dargestellt ist eine vorteilhafte Ausbildung der Erfindung derart, dass ein Winkel zwischen der Tangente TLV an der Skelettlinie BWL im Eintrittskantenbereich zu der Profilsehne VCH deckscheibenseitig kleiner ist als radscheibenseitig, wobei der Winkel hier als Eintrittsanstellwinkel VTC bezeichnet ist. Es ist zu beachten, dass die Figur 5 die Verhältnisse an der Radscheibenseite HWS bzw. Deckscheibenseite SWS grundsätzlich schematisch wiedergibt und dementsprechend beide Seiten repräsentiert.

Die Darstellung mit überlagerten Profilschnitten der Figur 4 wird bei Eintragung sämtlicher dieser geometrischen Zusammenhänge unübersichtlich.

Eine Eintrittskante DLE der Leitschaufeln VNE kann vorteilhaft, wie in Figur 4 dargestellt, radial ein Stück stromabwärts gegenüber dem Diffusoreintritt DFF versetzt sein, wobei in Figur 4 dieser Radialversatz als CBS ausgewiesen ist.

Schematisch in der Figur 4 wiedergegeben ist der Zusammenhang, dass die Leitschaufeln VNE eine Neigung aufweisen, derart, dass die Eintrittskante DLE deckscheibenseitig gegenüber der radscheibenseitigen Eintrittskante DLE in der Rotationsrichtung RTD des Laufrades IMP um mindestens 10% der axialen Kanalbreite SAC des Diffusors DFF versetzt ist. In diesem Zusammenhang ist es auch zweckmäßig, wie in Figur 4 dargestellt, wenn die Leitschaufeln VNE derart ausgebildet sind, dass ein Versatz entgegen der Rotationsrichtung RTD des Laufrades IMP an der Austrittskante DTE von der Deckscheibenseite SWS gegenüber der Radscheibenseite HWS geringer ist als an der Eintrittskante DLE. Der axiale Verlauf der Leitschaufeln des Diffusors DFF von der Deckscheibenseite SWS bis zur Radscheibenseite HWS ist kontinuierlich gekrümmt ausgeführt.

Figur 4 zeigt auch schematisch, dass zumindest im stromaufwärtigsten Drittel der Erstreckung der Leitschaufeln VNE entlang der Hauptströmungsrichtung MFD eine Axialprojektion einer deckscheibenseitigen Leitschaufelspur DDS und einer radscheibenseitigen Leitschaufelspur DRS zumindest einen Überstand von deckscheibenseitigen Leitschaufelspur DDS zur radscheibenseitigen Leitschaufelspur DRS von mindestens einem Flächenanteil > 5% bezüglich der deckscheibenseitigen Leitschaufelspurfläche aufweist.

## Patentansprüche

1. Anordnung (ARG), die von einem Prozessfluid (PFF) entlang einer Hauptströmungsrichtung (MFD) durchströmbar ist, umfassend ein um eine Achse (X) in einer Rotationsrichtung (RTD) rotierbares Laufrad (IMP) und einen stromabwärts des Laufrades (IMP) befindlichen, mit Leitschaufeln (VNE) beschaufelten stehenden Diffusor (DFF),
wobei das Laufrad (IMP) einen Eintritt (INI) für eine im Wesentlichen axiale Zuströmung und einen Austritt (EXI) für eine im Wesentlichen radiale Abströmung aufweist,
wobei zwischen einer Radscheibe (HWI) und einer Deckscheibe (SWI) des Laufrads (IMP) sich radial und axial erstreckende Laufschaufeln (BLD) angeordnet sind, die Laufradkanäle (ICH) in einer Umfangsrichtung (CDR) voneinander abgrenzen,
wobei der Diffusor (DFF) sich entlang einer Hauptströmungsrichtung (MFD) im Wesentlichen radial erstreckt,
wobei der Diffusor (DFF) eine axiale Deckscheibenseite (SWS) und eine axiale Radscheibenseite (HWS) aufweist, die zwischen sich eine axiale Kanalbreite (SAC) des Diffusors (DFF) begrenzen,
wobei der Diffusor (DFF) einen Diffusoreintritt (IND) für eine im Wesentlichen radiale Zuströmung und einen Diffusoraustritt (EXD) aufweist,
wobei zwischen der Radscheibenseite (HWS) und der Deckscheibenseite (SWS) des Diffusors (DFF) sich entlang einer Schaufelhöhenrichtung axial und entlang einer Durchströmungsrichtung radial erstreckende Leitschaufeln (VNE) angeordnet sind, die Leitschaufelkanäle (HCN) in einer Umfangsrichtung (CDR) voneinander abgrenzen,
**dadurch gekennzeichnet, dass**
ein Profilkrümmungswinkel (VBA), welcher ein Winkel zwischen einer Tangente (TLV) an einer Skelettlinie (BWL) im Eintrittskantenbereich zu einer Tangente (TTV) an der Skelettlinie (BWL) im Austrittskantenbereich (TEA) ist, deckscheibenseitig kleiner ist als radscheibenseitig, wobei der Profilkrümmungswinkel (VBA) mathematisch positiv gemessen ist ausgehend von der Tangente (TLV) an der Skelettlinie (BWL) im Eintrittskantenbereich.

2. Anordnung (ARG) nach Anspruch 1,
wobei die Leitschaufeln (VNE) derart ausgebildet sind, dass ein Eintrittskantenwinkel (LEA) für jede axiale Schaufelhöhe definiert ist als Winkel zwischen einer Eintrittskantentangente (TLV) an einer Skelettlinie (BWL) an einer Eintrittskante (DLE) der jeweiligen Leitschaufel (VNE) und einer Umfangstangente (CTG) durch die Eintrittskante,
wobei der Eintrittskantenwinkel (LEA) deckscheibenseitig kleiner ist als radscheibenseitig,
wobei der Eintrittskantenwinkel (LEA) hierbei der mathematisch positiv überstrichene Winkel ausgehend von der Umfangstangente (CTG) bis zu der Eintrittskantentangente (TLV) ist.

3. Anordnung (ARG) nach Anspruch 2,
wobei der Betrag der Differenz zwischen deckscheibenseitigem und radscheibenseitigem Eintrittskantenwinkel (LEA) mindestens 5° beträgt.

4. Anordnung (ARG) nach Anspruch 1, 2 oder 3,
wobei der Anstellwinkel (AOA) der Leitschaufeln (VNE) deckscheibenseitig kleiner als radscheibenseitig ist, wobei ausgehend von der Umfangstangente (CTG) der Anstellwinkel (AOA) ein mathematisch positiv gemessener Winkel auf die Profilsehne (VCH) ist.

5. Anordnung (ARG) nach Anspruch 4,
wobei der Betrag der Differenz zwischen deckscheibenseitigem und radscheibenseitigem Anstellwinkel (AOA) der Leitschaufeln (VNE) mindestens 5° beträgt.

6. Anordnung (ARG) nach einem der Ansprüche 1 bis 5,
wobei der Quotient aus axialer Kanalbreite (SAC) des beschaufelten Diffusors (DFF) zum maximalen Laufradaustrittsdurchmesser (DIE) größer als 0,04 ist.

7. Anordnung (ARG) nach einem der Ansprüche 1 bis 6,
wobei der Quotient aus axialer Kanalbreite (SAC) des beschaufelten Diffusors zur axialen Kanalbreite (IAC) des Laufrades (IMP) am maximalen Laufradaustrittsdurchmesser (DIE) kleiner als 0,95 ist.

8. Anordnung (ARG) nach einem der Ansprüche 1 bis 7,
wobei die Leitschaufeln (VNE) derart ausgebildet sind, dass ein Eintrittsanstellwinkel (VTC) definiert ist als ein mathematisch positiver Winkel zwischen einer Tangente an der Skelettlinie (BWL) im Eintrittskantenbereich zu der Profilsehne (VCH) und dass der Eintrittsanstellwinkel (VTC) deckscheibenseitig kleiner ist als radscheibenseitig.

9. Anordnung (ARG) nach mindestens einem der vorhergehenden Ansprüche, wobei die Leitschaufeln (VNE) eine Neigung aufweisen, derart, dass die Eintrittskante (DLE) deckscheibenseitig gegenüber der radscheibenseitigen Eintrittskante (DLE) in der Rotationsrichtung (RTD) des Laufrades (IMP) um mindestens 10% der axialen Kanalbreite (SAC) des Diffusors (DFF) versetzt ist.

10. Anordnung (ARG) nach mindestens einem der vorhergehenden Ansprüche, wobei die Leitschaufeln (VNE) derart ausgebildet sind, dass ein Versatz entgegen der Rotationsrichtung (RTD) des Laufrades (IMP) an der Austrittskante (DTE) von der Deckscheibenseite gegenüber der Radscheibenseite geringer ist als an der Eintrittskante (DLE).

11. Anordnung (ARG) nach mindestens einem der vorhergehenden Ansprüche, wobei der axiale Verlauf der Leitschaufeln (VNE) des Diffusors (DFF) von der Deckscheibenseite bis zur Radscheibenseite kontinuierlich gekrümmt ausgeführt ist.

12. Anordnung (ARG) nach mindestens einem der vorhergehenden Ansprüche, wobei das Laufrad (IMP) derart dreidimensional gestaltet ist, dass zumindest im stromabwärtigsten Drittel der Erstreckung der Laufschaufeln (BLD) entlang der Hauptströmungsrichtung (MFD) eine Axialprojektion einer deckscheibenseitigen Laufschaufelspur (BDS) und einer radscheibenseitigen Laufschaufelspur (BRS) zumindest einen Überstand von deckscheibenseitigen Laufschaufelspur (BDS) zur radscheibenseitigen Laufschaufelspur (BRS) von mindestens einem Flächenanteil > 5% bezüglich der deckscheibenseitigen Laufschaufelspurfläche aufweist.

13. Anordnung (ARG) nach mindestens einem der vorhergehenden Ansprüche, wobei der Diffusor (DFF) derart dreidimensional gestaltet ist, dass zumindest im stromaufwärtigsten Drittel der Erstreckung der Leitschaufeln (VNE) entlang der Hauptströmungsrichtung (MFD) eine Axialprojektion einer deckscheibenseitigen Leitschaufelspur (DDS) und einer radscheibenseitigen Leitschaufelspur (DRS) zumindest einen Überstand von deckscheibenseitigen Leitschaufelspur (DDS) zur radscheibenseitigen Leitschaufelspur (DRS) von mindestens einem Flächenanteil > 5% bezüglich der deckscheibenseitigen Leitschaufelspurfläche aufweist.

## Claims

1. Arrangement (ARG) through which a process fluid (PFF) is able to flow along a main flow direction (MFD),
comprising an impeller (IMP) which is rotatable about an axis (X) in a direction of rotation (RTD), and an upright diffuser (DFF) which is situated downstream of the impeller (IMP) and is equipped with guide vanes (VNE),
wherein the impeller (IMP) has an inlet (INI) for a substantially axial inflow and has an outlet (EXI) for a substantially radial outflow,
wherein radially and axially extending rotor blades (BLD) are arranged between a wheel disc (HWI) and a cover disc (SWI) of the impeller (IMP) and delimit impeller channels (ICH) with respect to one another in a circumferential direction (CDR), wherein the diffuser (DFF) extends substantially radially along a main flow direction (MFD),
wherein the diffuser (DFF) has an axial cover disc side (SWS) and an axial wheel disc side (HWS), which delimit between them an axial channel width (SAC) of the diffuser (DFF),
wherein the diffuser (DFF) has a diffuser inlet (IND) for a substantially radial inflow and has a diffuser outlet (EXD), wherein guide vanes (VNE) extending axially along a vane height direction and radially along a throughflow direction are arranged between the wheel disc side (HWS) and the cover disc side (SWS) of the diffuser (DFF) and delimit guide vane channels (HCN) with respect to one another in a circumferential direction (CDR),
**characterized in that**
a profile curvature angle (VBA), which is an angle between a tangent (TLV) to a mean line (BWL) in the inlet edge region and a tangent (TTV) to the mean line (BWL) in the outlet edge region (TEA), is smaller on the cover disc side than on the wheel disc side, wherein the profile curvature angle (VBA) is measured in the mathematically positive sense, proceeding from the tangent (TLV) to the mean line (BWL) in the inlet edge region.

2. Arrangement (ARG) according to Claim 1,
wherein the guide vanes (VNE) are designed such that, for each axial vane height, an inlet edge angle (LEA) is defined as the angle between an inlet edge tangent (TLV) to a mean line (BWL) at an inlet edge (DLE) of the respective guide vane (VNE) and a circumferential tangent (CTG) through the inlet edge,
wherein the inlet edge angle (LEA) is smaller on the cover disc side than on the wheel disc side,
wherein the inlet edge angle (LEA) is in this case the mathematically positively covered angle from the circumferential tangent (CTG) to the inlet edge tangent (TLV).

3. Arrangement (ARG) according to Claim 2,
wherein the magnitude of the difference between cover disc-side and wheel disc-side inlet edge angles (LEA) is at least 5°.

4. Arrangement (ARG) according to Claim 1, 2 or 3,
wherein the angle of attack (AOA) of the guide vanes (VNE) is smaller on the cover disc side than on the wheel disc side, wherein, proceeding from the circumferential tangent (CTG), the angle of attack (AOA) is a mathematically positively measured angle to the profile chord (VCH).

5. Arrangement (ARG) according to Claim 4,
wherein the magnitude of the difference between cover disc-side and wheel disc-side angles of attack (AOA) of the guide vanes (VNE) is at least 5°.

6. Arrangement (ARG) according to one of Claims 1 to 5,
wherein the quotient of axial channel width (SAC) of the diffuser (DFF) equipped with vanes and maximum impeller outlet diameter (DIE) is greater than 0.04.

7. Arrangement (ARG) according to one of Claims 1 to 6,
wherein the quotient of axial channel width (SAC) of the diffuser equipped with vanes and axial channel width (IAC) of the impeller (IMP) at the maximum impeller outlet diameter (DIE) is less than 0.95.

8. Arrangement (ARG) according to one of Claims 1 to 7,
wherein the guide vanes (VNE) are designed such that an inlet angle of attack (VTC) is defined as a mathematically positive angle between a tangent to the mean line (BWL) in the inlet edge region and the profile chord (VCH), and such that the inlet angle of attack (VTC) is smaller on the cover disc side than on the wheel disc side.

9. Arrangement (ARG) according to at least one of the preceding claims, wherein the guide vanes (VNE) have an inclination such that, on the cover disk side, the inlet edge (DLE), in relation to the wheel disk-side inlet edge (DLE), is offset in the direction of rotation (RTD) of the impeller (IMP) by at least 10% of the axial channel width (SAC) of the diffuser (DFF).

10. Arrangement (ARG) according to at least one of the preceding claims, wherein the guide vanes (VNE) are designed such that an offset counter to the direction of rotation (RTD) of the impeller (IMP) at the outlet edge (DTE) from the cover disk side in relation to the wheel disk side is smaller than at the inlet edge (DLE).

11. Arrangement (ARG) according to at least one of the preceding claims, wherein the axial profile of the guide vanes (VNE) of the diffuser (DFF) from the cover disk side to the wheel disk side is of continuously curved form.

12. Arrangement (ARG) according to at least one of the preceding claims, wherein the impeller (IMP) has such a three-dimensional configuration that, at least in that third of the extent of the rotor blades (BLD) along the main flow direction (MFD) which is furthest downstream, an axial projection of a cover disk-side rotor blade track (BDS) and a wheel disk-side rotor blade track (BRS) has at least a projection, from the cover disk-side rotor blade track (BDS) to the wheel disk-side rotor blade track (BRS), of at least a surface area > 5% in relation to the cover disk-side rotor blade track surface.

13. Arrangement (ARG) according to at least one of the preceding claims, wherein the diffuser (DFF) has such a three-dimensional configuration that, at least in that third of the extent of the guide vanes (VNE) along the main flow direction (MFD) which is furthest upstream, an axial projection of a cover disk-side guide vane track (DDS) and a wheel disk-side guide vane track (DRS) has at least a projection, from the cover disk-side guide vane track (DDS) to the wheel disk-side guide vane track (DRS), of at least a surface area > 5% in relation to the cover disk-side guide vane track surface.

## Revendications

1. Dispositif (ARG), dans lequel un fluide (PFF) de processus peut passer suivant une direction (MFD) d'écoulement principal, comprenant une roue (IMP) à aube, pouvant tourner autour d'un axe (X) dans un sens (RTD) de rotation, et un diffuseur (DFF) se trouvant en aval de la roue (IMP) à aube et aileté d'aubes (VNE) directrices,
dans lequel la roue (IMP) à aube à une entrée (INI) pour un écoulement d'arrivée sensiblement axial et une sortie (EXI) pour un écoulement d'évacuation sensiblement radial,
dans lequel entre un disque (HWI) de roue et un disque (SWI) de couverture de la roue (IMP) à aube, sont disposées des aubes (BLD) mobiles s'étendant radialement et axialement, qui délimitent des canaux (ICH) de roue à aube dans une direction (CDR) de pourtour les uns des autres,
dans lequel le diffuseur (DFF) s'étend sensiblement radialement suivant la direction (MFD) d'écoulement principal,
dans le diffuseur (DFF) a un côté (SWS) axial de disque de recouvrement et un côté (HWS) axial de disque de roue, qui délimite entre eux une largeur (SAC) axiale de canal du diffuseur (DFF), dans lequel le diffuseur (DFF) a une entrée (IND) de diffuseur pour un écoulement d'arrivée sensiblement radial et une sortie (EXD) de diffuseur,
dans lequel, entre le côté (HWS) de disque de roue et le côté (SWS) de disque de recouvrement du diffuseur (DFF), sont disposées des aubes (VNE) directrices s'étendant axialement suivant une direction et à hauteur des aubes et radialement suivant une direction de passage de l'écoulement, qui délimitent des canaux (HCN) d'aube directrice dans une direction (CDR) de pourtour entre eux,
**caractérisé en ce qu'**
un angle (VBA) de courbure de profil, qui est un angle entre une tangente (TLV) à une ligne (BWL) de squelette dans la partie de bord d'entrée avec une tangente (TTV) à la ligne (BWL) de squelette dans la partie (TEA) de bord de sortie, est plus petit du côté du disque de recouvrement que du côté du disque de roue, l'angle (VBA) de courbure de profil étant mesuré positif mathématiquement en partant de la tangente (TLV) à la ligne (BWL) de squelette dans la partie du bord d'entrée.

2. Dispositif (ARG) suivant la revendication 1,
dans lequel les aubes (VNE) directrices sont constituées de manière à définir un angle (LEA) de bord d'entrée pour chaque hauteur axiale d'aube comme angle entre une tangente (TLV) de bord d'entrée à une ligne (BWL) de squelette à un bord (DLE) d'entrée de l'aube (VNE) directrice respective et une tangente (CTG) de pourtour par le bord d'entrée,
dans lequel l'angle (LEA) de bord d'entrée est plus petit du côté du disque de recouvrement que du côté du disque de roue,
dans lequel l'angle (LEA) de bord d'entrée est l'angle positif mathématiquement en allant de la tangente (CTG) de pourtour jusqu'à la tangente (TLV) au bord d'entrée.

3. Dispositif (ARG) suivant la revendication 2,
dans lequel la valeur absolue de la différence entre l'angle (LEA) de bord d'entrée du côté du disque de recouvrement et du côté du disque de roue est d'au moins 5°.

4. Dispositif (ARG) suivant la revendication 1, 2 ou 3,
dans lequel l'angle (AOA) d'incidence des aubes (VNE) directrices est plus petit du côté du disque de recouvrement que du côté du disque de roue, dans lequel, à partir de la tangente (CTG) au pourtour, l'angle (AOA) d'incidence est un angle mesuré positif mathématiquement sur la corde (VCH) de profil.

5. Dispositif (ARG) suivant la revendication 4,
dans lequel la valeur absolue de la différence entre l'angle (AOA) d'incidence du côté du disque de recouvrement et du côté du disque des roues des aubes (VNE) directrices est d'au moins 5°.

6. Dispositif (ARG) suivant l'une des revendications 1 à 5, dans lequel le quotient de la largeur (SAC) axiale du canal du diffuseur (DFF) aileté au diamètre (DIE) de sortie maximum de la roue à aube est plus grande que 0,04.

7. Dispositif (ARG) suivant l'une des revendications 1 à 6, dans lequel le quotient de la largeur (SAC) axiale de canal du diffuseur aileté à la largeur (IAC) axiale de canal de la roue (IMP) à aube est au diamètre (DIE) maximum de sortie de la roue à aube plus petit que 0,95.

8. Dispositif (ARG) suivant l'une des revendications 1 à 7, dans lequel les aubes (VNE) directrices sont constituées de manière à définir un angle (VTC) d'incidence d'entrée comme un angle positif mathématiquement entre une tangente à la ligne (BWL) de squelette dans la partie du bord d'entrée avec la corde (VCH) de profil et en ce que l'angle (VTC) d'incidence d'entrée est plus petit du côté du disque de recouvrement que du côté du disque de roue.

9. Dispositif (ARG) suivant au moins l'une des revendications précédentes,
dans lequel les aubes (VNE) directrices ont une inclinaison, de manière à ce que le bord (DLE) d'entrée soit décalé du côté du disque de recouvrement par rapport au bord (DLE) d'entrée du côté du disque de roue, dans le sens (RTD) de rotation de la roue (IMP) à aube, d'au moins 10 % de la largeur (SAC) axiale de canal du diffuseur (DFF).

10. Dispositif (ARG) suivant au moins l'une des revendications précédentes,
dans lequel les aubes (VNE) directrices sont constituées de manière à ce qu'un décalage, dans le sens contraire au sens (RTD) de rotation de la roue (IMP) à aube au bord (DTE) de sortie du côté du disque de recouvrement par rapport au côté du disque de roue, soit plus petit qu'au bord (DLE) d'entrée.

11. Dispositif (ARG) suivant au moins l'une des revendications précédentes,
dans lequel le tracé axial des aubes (VNE) directrices du diffuseur (DFF) est réalisé d'une manière incurvée continue du côté du disque de recouvrement au côté du disque de roue.

12. Dispositif (ARG) suivant au moins l'une des revendications précédentes,
dans lequel la roue (IMP) à aube est à trois dimensions, de manière à ce que, dans au moins un tiers du côté le plus en aval de l'étendue des aubes (BLD) mobiles le long de la direction (MFD) d'écoulement principal, une projection axiale d'une trace (BDS) d'aube mobile du côté du disque de recouvrement et d'une trace (BRS) d'aube mobile du côté du disque de roue ait au moins un dépassement de la trace (BDS) d'aube mobile du côté du disque de recouvrement par rapport à la trace (BRS) d'aube mobile du côté du disque de roue d'au moins une proportion en surface supérieure à 5% par rapport à la surface de la trace d'aube mobile du côté du disque de recouvrement.

13. Dispositif (ARG) suivant au moins l'une des revendications précédentes,
dans lequel le diffuseur (DFF) est à trois dimensions, de manière à ce que, dans au moins un tiers du côté le plus en aval de l'étendue des aubes (VNE) directrices le long de la direction (MFD) d'écoulement principal, une projection axiale d'une trace (DDS) d'aube directrice du côté du disque de recouvrement et une trace (DRS) d'aube directrice du côté du disque de roue d'au moins un dépassement de la trace (DDS) d'aube directrice du côté du disque de recouvrement par rapport à la trace (DRS) d'aube directrice du côté du disque de roue ait au moins une proportion de surface supérieure à 5% par rapport à la surface de la trace d'aube directrice du côté du disque de recouvrement.
